# EUROPÄISCHE PATENTSCHRIFT

(11) **EP 2 752 384 B1**
(45) Veröffentlichungstag und Bekanntmachung des Hinweises auf die Patenterteilung: **27.09.2017**
(21) Anmeldenummer: 13075085.4
(22) Anmeldetag: 16.12.2013
(51) Int. Cl.: B66C 23/80

(54) **Mobiles Arbeitsgerät, insbesondere Mobilkran**
Movable working device, in particular mobile crane
Engin mobile, notamment grue mobile

(30) Priorität: 03.01.2013 DE 102013000463
(43) Veröffentlichungstag der Anmeldung: 09.07.2014
(73) Patentinhaber: Terex Global GmbH, 8200 Schaffhausen (CH)
(72) Erfinder: Weckbecker, Alfons, 66482 Zweibrücken (DE)
(74) Vertreter: Moser Götze & Partner Patentanwälte mbB

(56) Entgegenhaltungen:
- WO-A1-2011/072523
- CN-U- 201 777 806
- DE-U1-202004 016 639
- JP-A- H08 318 831
- JP-A- H11 263 588
- JP-A- 2001 026 394
- US-A- 2 400 803

## Beschreibung

Die Erfindung betrifft ein mobiles Arbeitsgerät, insbesondere Mobilkran, mit einem Unterwagen und einer Abstützungsvorrichtung mit Stützzylindern zur Erzeugung der für den Betrieb erforderlichen Stützbasis , einem drehbar auf dem Unterwagen gelagerten Oberwagen, sowie einer Einrichtung, die die Art des Arbeitsgerätes bestimmt, insbesondere Ausleger und Gegengewichtsanordnung. Die Erfindung betrifft ferner ein Verfahren zur Regelung von Stützkräften an einer zusätzlichen Abstützung einer mobilen Arbeitsmaschine. Für mobile Arbeitsmaschinen stellen die steigenden Anforderungen an Leistungsfähigkeit, Transportgewichte und teilweise Begrenzungen für die im Betrieb auftretenden Stützkräfte eine Herausforderung für die Entwicklung dar.

Die Überwachung der Standardabstützvorrichtungen sind dabei Stand der Technik. In der DE 102008021627A1 werden neben der Überwachung der veränderbaren Stützbasisgeometrie auch die Belastungen der Stützen erfasst und überwacht.
In der DE10110:76A1 wird beispielsweise ein Messprinzip zur Überwachung der Stützkräfte offenbart. Die DE102007055535A1 offenbart eine Überwachung und Steuerung der Abstützvorrichtung zum automatischen Nivellieren und gleichmäßigen Belastungszustand beim Rüsten eines Mobilkrans.

Bisher sind aber keine Vorrichtungen und Verfahren bekannt, die ein automatisches Nachfahren der Abstützvorrichtung unter Last offenbaren, da sich bei üblichen Abstützvorrichtungen die Belastung der einzelnen Stützen aus dem Belastungszustand der Arbeitsmaschine und den Steifigkeitseigenschaften der Struktur ergeben. Ein Nachjustieren hat daher keinen signifikanten Einfluss auf die maximal erreichbaren Stützkräfte, die im Lastfall - heißt im Arbeitsmodus der Arbeitsmaschine - erreicht werden können.

Um die bei hohen Auflasten und Lastmomenten auftretenden extremen Stützkräfte zu reduzieren waren auch schon in der Vergangenheit Zusatzstützen angeordnet, um die Standardabstützvorrichtung im belasteten Zustand der Maschine zu entlasten.

Diese sog. Zentralstützen sind bisher als rein mechanische Systeme in Anwendung, wobei die tragende Struktur des Unterwagens oder der Stützträger entweder direkt unterbaut wird oder durch einen definierten Spalt erst ab einem gewissen Grad der Verformung des Unterwagens Kraft übernommen wird - dabei werden jeweils statisch unbestimmte Zustände erzeugt.

Nachteil des direkten Unterbauens ist, dass die aufzunehmende Kraft sehr groß werden kann, so dass die Zentralstütze massiv auszuführen ist und der Aufwand für die Lasteinleitung in Unterwagen und Boden entsprechend hoch ausfällt.
Um die Kraft auf die Zentralstütze zu reduzieren, kann eine Ausführung der Zentralstütze mit einem vorzugebenden Spalt gewählt werden, so dass die Stütze selbst erst belastet wird, nachdem der Unterwagen eine gewisse Verformung gemacht hat. Dazu ist eine aufwändige Verformungsberechnung zur Ermittlung des Spaltmaßes durchzuführen. An der Zentralstütze wird dann ein vorgegebener Spalt eingestellt und somit die Verteilung der Lasten auf die Standardstützen und Zentralstütze beeinflusst und die Maximalwerte in Grenzen gehalten.

Bei all diesen Verfahren hat sich aber gezeigt, dass die Zentralstütze sehr hohe Lasten aufnehmen muss, insbesondere wenn der Kran hohe Lasten in steilen Stellungen erfährt, da hier der Querkraftanteil hoch, der Momentenanteil eher gering ist, oder aber dass die Entlastung der Standardabstützung nicht wie gewünscht eintritt. Ein weiterer Nachteil ist, dass man diese mechanischen Lösungen nur auf einen Lastfall einstellen kann und eine automatische Nachführung auf unterschiedliche Lastfälle in der Regel nicht aus einem gegebenen Kranzustand erfolgen kann.

Extrem schwierig ist es, die Einflüsse des Bodens, z.B. seine Nachgiebigkeit und dessen Wirkungen auf das oben genannte statisch unbestimmte System zu berücksichtigen.

Ungeregelte aktive hydraulische Systeme mit einer vorgegebenen, gleichbleibenden Stützkraft durch Nachförderung (Drucknachführung) scheitern an dem Risiko, dass das Gerät in Bereichen maßgebender Standsicherheit durch die aktive Nachförderung kippgefährdet ist. Das betrifft die Standsicherheit in Lastrichtung, aber auch die Kippgefährdung nach hinten (Kran ohne Last).

Ein mobiles Arbeitsgerät gemäß dem Oberbegriff des Anspruchs 1 ist aus der JPH11-263588 A bekannt.

Aufgabe der Erfindung ist es, die max. Stützkräfte der Standardabstützung einzuschränken, um Aufwand in der Struktur zu reduzieren oder bei gegebener max. Belastung der Stützen die Leistungsfähigkeit des Arbeitsgerätes zu steigern, ohne die Standardabstützung zu verstärken.

Gelöst wird diese Aufgabe durch ein mobiles Arbeitsgerät gemäß den Merkmalen des Anspruchs 1 und ein Verfahren gemäß den Merkmalen des Anspruchs 7. Da die Zusatzabstützung überwiegend die vom Oberwagen über das Drehlager eingeleiteten Auflasten aufnehmen soll, ist die Anordnung von zusätzlichen hydr. Stützen symmetrisch zum Drehlager, sprich zur zentralen Drehachse vorteilhaft.

So kann nach einer Ausgestaltung der Erfindung nach eine hydr. Zusatzstütze mittig unter dem Drehlager angeordnet sein.

Eine andere Ausgestaltung sieht vor, dass zwei zusätzliche Stützzylinder im Bereich des Außenkreises am Unterwagen unter dem Drehlager angeordnet sind, so dass die Belastung in die seitlichen Stege der üblichen Stahlbaukonstruktion eingeleitet werden kann und erforderliche Stützteller dadurch gut zugänglich von außen untergeschoben werden können.

Eine mögliche weitere Ausgestaltung sieht vor, dass vier zusätzliche Stützzylinder vorgesehen sind, die jeweils an den Anlenkpunkten der Stützausleger am Unterwagen angeordnet sind. Dadurch werden die Belastungen je Zylinder und daher die örtliche Belastung am Kran und die Einleitung in den Untergrund gleichmäßiger.

Für den Fall, dass die Stützausleger zur Verbesserung der Transporteigenschaften des Unterwagens demontiert werden, ist es darüber hinaus sinnvoll die zusätzlichen Stützzylinder in den Stützauslegern nahe des Anlenkpunktes am Unterwagen zu integrieren.

Durch Überwachung der Belastung der Standardstützen sowie Informationen über den Belastungszustand des Arbeitsgerätes und einer erfindungsgemäßen Regelung der Wirkung der Zusatzstütze(n) kann ein effektiver und sicherer Betrieb gewährleistet werden. Die Information über den Belastungszustand liegt bei Mobilkranen über die kraneigene Steuerung und vorgeschriebene Lastmomentbegrenzung vor. Große Mobilkrane mit hohen Stützkräften sind wegen der kritischen hohen Belastungen des Untergrundes serienmäßig mit Stützkrafterfassung ausgestattet.

Der Nutzen der geregelten Zusatzstützen lässt sich also steigern, wenn die Stützkraftregelung für unterschiedliche Krankonfigurationen und Auslastungen variiert wird, um z.B. die Stützkräfte möglichst gering zu halten und für eine Baustelle zu optimieren.

Vorteile der Erfindung sind daher
- Reduzierung der Belastungen und Bodendrücke an den Standardstützen
- Gewichtseinsparung am Kran in Struktur und Stützen
- einfache und leichtere Dimensionierung der Zentralstütze
- Minderung des Risikos durch unsichere Bodenverhältnisse
- Reduzierung des Berechnungsaufwandes zur Vorbestimmung einer mechanischen Stütze
- Reduzierung des Aufwandes auf der Baustelle im Vergleich zur mechanischen Lösung
- variable Regelung über unterschiedliche Krankonfigurationen und Traglastbereiche möglich

Die Erfindung soll nachfolgend mit Bezug auf die Zeichnungen erläutert werden, wobei die Zeichnungen schematisch Mobilkrane mit den unterschiedlichen Ausgestaltungen der zusätzlichen Stützzylinder zeigen, sowie ein Flußdiagramm, dass die Verfahrensschritte wiedergibt..

Zu sehen ist jeweils ein Mobilkran mit Abstützung, der aus einem Unterwagen 1 mit abklappbaren und ausfahrbaren Stützträgern 2 mit Stützzylindern 11, einem darauf drehbar gelagerten Oberwagen 3, einem Ausleger 4 und einer Gegengewichtsanordnung 5 besteht.

Im Betrieb wird der Kran auf die Abstützung gestellt, die jeweils einen Stützzylinder 11 mit einer Stützkrafterfassung 10 besitzt.

Ausführungsbeispiel 1 (Figur 1) sieht vor, dass zentral unter dem Drehlager ein weiterer Stützzylinder 6 mit Stützkrafterfassung 10 als Zentralstütze angeordnet ist, der entsprechend der gewünschten Stützkraft hydraulisch geregelt wird und somit Vertikallast aufnimmt.

Erfindungsgemäß kann dabei der Bediener über eine Bedieneinheit 7, 8 (Figur 4) den gewünschten Rüstzustand und die Aktivierung und Randbedingungen der Zentralstütze oder Einschränkungen für die Standardabstützungen vorgeben.
Diese Information wird an die Kransteuereinheit / CPU 9 übermittelt und dient zur Überprüfung und Anzeige der gewünschten Tragfähigkeiten oder zur Generierung möglicher neuer Tragfähigkeiten in Abhängigkeit der limitierten Stützkräfte. Durch Bestätigung der angezeigten Einsatzbedingungen wird diese Betriebsart dann aktiviert und die entsprechende Stützwirkung an der Zentralstütze hydraulisch durch eine Hydraulikpumpe und ein Schaltventil aufgebracht.
Während des Aufbringens dieser zusätzlichen Stützkraft, aber auch während eine veränderten Belastung des Krans werden die Stützkräfte aller Stützen verändert, so dass eine Erfassung und Überwachung gegenüber vorgegebenen Stützkraftvorgaben erforderlich ist. Abhängig vom Belastungszustand und den Stützkraftvorgaben wird die Zusatzstütze nachjustiert, d.h. die Kraftwirkung erhöht oder gemindert und ein sicherer Betriebszustand des Krans innerhalb der Stützkraftvorgaben und unter angepassten Tragfähigkeiten möglich .
Es ist also vorgesehen, sowohl max. zulässige Stützkräfte als auch minimal erforderliche Stützkräfte zu überwachen, um die Struktur gegen Überlastung und den Kran gegen Kippen abzusichern.

Sollte ein Nachjustieren nicht mehr möglich sein, muss das Verfahren zwangsläufig einen sicheren Zustand beibehalten und kritische Belastungsänderungen unterbinden/abschalten.

In der Regel ist die Drehmitte in der tatsächlichen Ausführung nicht für die Aufnahme eines Zylinders besonders ausgesteift und der Stützteller wäre schlecht zugänglich, so dass man auch außen mehrere, hydraulisch gekoppelte Stützzylinder anbringen könnte.

Ausführungsbeispiel 2 (Figur 2) und Ausführungsbeispiel 3 (Figur 3) zeigen daher eine Anordnung von mehreren zusätzlichen Stützzylindern am Chassis oder an den Stützträgern, die in ihrer Wirkung hydraulisch zusammengeschaltet sind und somit eine äquivalente, zentrale Wirkung haben. Der Vorteil dieser Ausführung ist, dass man diese Zylinder am am Unterwagen im Bereich des Drehlagers so anbringt, dass die Lasteinleitung in die Struktur einfach und die Zugänglichkeit für das Unterbauen mit Stütztellern einfach möglich ist. Die Anordnung der Zylinder in den Stützträger hat einen weiteren Vorteil für Gewichtsreduzierungen des Gerätes im Transportzustand, wenn die Stützträger demontiert werden können.

Die Kraftwirkung der Zentralstütze(n) wird dann sinnvollerweise so geregelt, dass eine bestmögliche Nutzung aller Strukturteile und ein sicherer Betrieb des Gerätes ermöglicht wird.
Dazu werden die von der Steuerung erfassten Belastungszustände des Gerätes und die an den Standardstützen gemessenen oder errechneten (insbesondere bei Raupen) Stützkräfte /-drücke verwendet.

Die Stützkraft der zusätzlichen Stützen wird daher durch eine geeignete Regelung derart aktiv eingestellt,
- dass die Tragsicherheit des Gerätes gewährleistet und z.B. die Struktur des Unterwagens nicht
   überlastet wird,
- insbesondere, dass eine zul. oder maximale Stützkraft an einer der anderen Stützen nicht überschritten wird,
- dass eine zul. oder maximale Stützkraft an der Zusatzstütze nicht überschritten wird,
- dass das Gerät durch die zusätzlichen Stützkräfte in seiner Lagesicherheit nicht gefährdet wird
- für Einsätze auf Baustellen mit Einschränkungen der zul. Bodendrücke können darüber hinaus Tragfähigkeiten unter Zuhilfenahme der Zusatzstützen ermittelt/optimiert werden

Für einen Mobilkran kann davon ausgegangen werden, dass der Stand der Technik eine manuelle oder teilweise automatisierte Vorgabe des Kranrüstzustandes über eine Eingabeeinheit und diverse Sensoren für Stützbasis, Stützkraftverteilung, Niveau, Auslegerlängen, Auslegerstellungen, Ballastierung, etc. gegeben ist. Eine Einschränkung der für den Einsatz zulässigen Stützkräfte kann zu eingeschränkten Betriebszuständen bzw. zur Abschaltung von kritischen Bewegungen oder zur Ermittlung von neuen Tragfähigkeitstabellen genutzt werden (Pos. A-E im Flussdiagramm Figur 5).

Für die aktive Regelung der zusätzlichen Stütze(n) ist erfindungsgemäß vorgesehen, dass der Bediener den Betrieb des Mobilkrans mit der Zusatzstütze an der Eingabeeinheit aktiviert (Pos. F im Ablauf) und entsprechende Vorgaben für die zul. Stützwirkung macht (G).
Die Steuereinheit kann aus diesen Randbedingungen neue Tragfähigkeitstabellen (H) errechnen und dem Fahrer anbieten (I). Durch Bestätigung dieser neuen Einsatzbedingungen wird diese Betriebsart mit der geregelten Stütze aktiviert und die entsprechende Stützkraft aufgebracht (J+K).
Während des Aufbringens dieser zusätzlichen Stützkraft, aber auch während eine veränderten Belastung des Krans werden die Stützkräfte aller Stützen verändert, so dass eine Erfassung (L) und Überwachung gegenüber vorgegebenen Stützkraftvorgaben erforderlich ist. Abhängig vom Belastungszustand und den Stützkraftvorgaben wird die Zusatzstütze nachjustiert, d.h. die Kraftwirkung erhöht oder gemindert und ein sicherer Betriebszustand des Krans innerhalb der Stützkraftvorgaben und unter angepassten Tragfähigkeiten möglich .
Sollte ein Nachjustieren nicht mehr möglich sein, muss das Verfahren zwangsläufig einen sicheren Zustand beibehalten und kritische Belastungsänderungen unterbinden/abschalten.

## Patentansprüche

1. Mobiles Arbeitsgerät, insbesondere Mobilkran, mit einem Unterwagen (1) und einer Standardabstützung mit an Stützauslegern (2) angeordneten Stützzylindern (6) zur Erzeugung der für den Betrieb erforderlichen Stützbasis, einem drehbar auf dem Unterwagen (1) gelagerten Oberwagen (3), sowie einer Einrichtung, passend zur Art des Arbeitsgerätes, insbesondere Ausleger (4) und Gegengewichtsanordnung (5), wobei am Unterwagen (1) unterhalb der Drehlagerung des Oberwagens (3) eine zusätzliche hydraulische Stütze (6) angeordnet ist oder am Unterwagen (1) beziehungsweise an den Stützauslegern (2) mehrere zusätzliche hydraulische Stützen (6) im Bereich des Drehlagers angeordnet sind, die in Bezug auf die Drehlagerung des Oberwagens (3) eine zentrale Wirkung haben, wobei den Stützzylindern (6) Stützkraftsensoren (10) zugeordnet sind, **dadurch gekennzeichnet, dass** eine Regelungseinheit (7, 8, 9) die Belastungen der Standardabstützung (2) überwacht und die zusätzlichen Stützen (6) in der Weise regelt und überwacht, so dass die Betriebsbedingungen der Arbeitsmaschine unter Berücksichtigung der Wirkung der geregelten Zusatzabstützung neu ermittelt und insbesondere erweitert werden und die Wirkung der Zusatzabstützung oder der Standardabstützung bedarfsweise eingeschränkt wird.

2. Mobiles Arbeitsgerät nach Anspruch 1,
**dadurch gekennzeichnet,**
**dass** ein zusätzlicher Stützzylinder (6) unter dem Drehlager am Unterwagen (1) angeordnet ist.

3. Mobiles Arbeitsgerät nach Anspruch 1,
**dadurch gekennzeichnet,**
**dass** zwei zusätzliche Stützzylinder (6) im Bereich des Außenkreises des Drehlagers am Unterwagen (1) unter dem Drehlager angeordnet sind.

4. Mobiles Arbeitsgerät nach Anspruch 1,
**dadurch gekennzeichnet,**
**dass** vier zusätzliche Stützzylinder (6) vorgesehen sind, die jeweils in der Nähe der Anlenkpunkte der ausfahrbaren Stützausleger (2) am Unterwagen (1) angeordnet sind.

5. Mobiles Arbeitsgerät nach einem der vorstehenden Ansprüche,
**dadurch gekennzeichnet,**
**dass** die zusätzlichen Stützzylinder (6) demontierbar am Unterwagen (1) angeordnet sind.

6. Mobiles Arbeitsgerät nach einem der vorstehenden Ansprüche,
**dadurch gekennzeichnet,**
**dass** die zusätzlichen Stützzylinder (6) in die Stützausleger (2) integriert sind.

7. Verfahren zur Regelung von Stützkräften an einer zusätzlichen Abstützung einer mobilen Arbeitsmaschine mit einer Standardabstützung, **dadurch gekennzeichnet, dass** über eine Kranbedien- und Steuereinheit der gewünschte Betriebszustand vorgewählt, durch entsprechende Sensoren die Belastungen der Standardabstützung und der zusätzlichen Abstützung ermittelt und über eine Regelungseinheit die Wirkung der zusätzlichen Abstützung geregelt und überwacht wird, die Betriebsbedingungen der Arbeitsmaschine unter Berücksichtigung der Wirkung der geregelten Zusatzabstützung neu ermittelt und insbesondere erweitert werden und die Wirkung der Zusatzabstützung oder der Standardabstützung bedarfsweise eingeschränkt wird.

8. Verfahren nach Anspruch 7,
**dadurch gekennzeichnet,**
**dass** die neu ermittelten Betriebsbedingungen dem Bediener angezeigt werden.

## Claims

1. Mobile working machine, in particular a mobile crane, having a lower carriage (1) and a standard support with supporting cylinders (6) disposed on supporting jibs (2) to create the basis of support required for operation, a superstructure (3) mounted in a rotatable manner on the lower carriage (1), as well as a device, matching the type of the working machine, in particular a jib (4) and a counterweight arrangement (5), wherein an additional hydraulic stanchion (6) is disposed on the lower carriage (1) underneath the rotary mounting of the superstructure (3) or a plurality of additional hydraulic stanchions (6) are disposed in the region of the rotary bearing on the lower carriage (1) or on the supporting jibs (2), said hydraulic stanchions having a central effect in relation to the rotary mounting of the superstructure (3), wherein the supporting cylinders (6) are allocated supporting force sensors (10), **characterised in that** a regulating unit (7, 8, 9) monitors the loads of the standard support (2) and regulates and monitors the additional stanchions (6) in such a way that the operating conditions of the working machine are redetermined and in particular extended under consideration of the effect of the regulated additional support, and the effect of the additional support or of the standard support is limited as required.

2. Mobile working machine as claimed in claim 1, **characterised in that** an additional supporting cylinder (6) is disposed on the lower carriage (10) underneath the rotary bearing.

3. Mobile working machine as claimed in claim 1, **characterised in that** two additional supporting cylinders (6) are disposed on the lower carriage (1) underneath the rotary bearing in the region of the outer circle of the rotary bearing.

4. Mobile working machine as claimed in claim 1, **characterised in that** four additional supporting cylinders (6) are provided which are each disposed on the lower carriage (1) in the proximity of the articulation points of the extensible supporting jibs (2).

5. Mobile working machine as claimed in any one of the preceding claims, **characterised in that** the additional supporting cylinders (6) are disposed in a detachable manner on the lower carriage (1).

6. Mobile working machine as claimed in any one of the preceding claims, **characterised in that** the additional supporting cylinders (6) are integrated into the support jibs (2).

7. Method for regulating supporting forces on an additional support of a mobile working machine having a standard support, **characterised in that** the desired operating state is preselected via a crane operating and control unit, the loads of the standard support and the additional support are determined by corresponding sensors and the effect of the additional support is regulated and monitored via a regulating unit, the operating conditions of the working machine are redetermined and in particular extended taking into consideration the effect of the regulated additional support and the effect of the additional support or of the standard support is limited as required.

8. Method as claimed in claim 7, **characterised in that** the redetermined operating conditions are displayed to the operator.

## Revendications

1. Engin de travail mobile, en particulier grue mobile, comportant une infrastructure (1) et un dispositif d'appui standard équipé de cylindres de support (6) disposés sur des bras de support et destinés à générer la base de support (2) nécessaire au fonctionnement, une superstructure (3) montée à rotation sur l'infrastructure (1) et un moyen, adapté au type d'engin de travail, en particulier des bras (4) et un ensemble de contrepoids (5), un support hydraulique supplémentaire (6) étant disposé sur l'infrastructure (1) au-dessous du palier de rotation de la superstructure (3) ou plusieurs supports hydrauliques supplémentaires (6) étant disposés sur l'infrastructure (1) ou sur les bras de support (2) dans la zone du palier de rotation, lesquels supports hydrauliques ont une action centrale par rapport au palier de rotation de la superstructure (3), les cylindres de support (6) étant associés à des capteurs de force de support (10), **caractérisé en ce qu'**une unité de régulation (7, 8, 9) surveille les contraintes du dispositif d'appui standard (2) et régule et surveille les supports supplémentaires (6) de telle sorte que les conditions de fonctionnement de l'engin de travail sont à nouveau déterminées et, en particulier élargies, en tenant compte de l'action du dispositif d'appui supplémentaire régulé et l'action du dispositif d'appui supplémentaire ou du dispositif d'appui standard est limitée selon le besoin.

2. Engin de travail mobile selon la revendication 1, **caractérisé en ce qu'**un cylindre de support supplémentaire (6) est disposé sur l'infrastructure (1) au-dessous du palier de rotation.

3. Engin de travail mobile selon la revendication 1, **caractérisé en ce que** deux cylindres de support supplémentaires (6) sont disposés sur l'infrastructure (1) au-dessous du palier de rotation dans la zone du cercle extérieur du palier de rotation.

4. Engin de travail mobile selon la revendication 1, **caractérisé en ce que** quatre cylindres de support supplémentaires (6) sont prévus qui sont disposés chacun sur l'infrastructure (1) au voisinage des points d'articulation des bras de support extensible chacune (2).

5. Engin de travail mobile selon l'une des revendications précédentes, **caractérisé en ce que** les cylindres de support supplémentaires (6) sont disposés de façon démontable sur l'infrastructure (1).

6. Engin de travail mobile selon l'une des revendications précédentes, **caractérisé en ce que** les cylindres de support supplémentaires (6) sont intégrés dans les bras de support (2).

7. Procédé de régulation de forces de support sur un dispositif d'appui supplémentaire d'un engin de travail mobile comportant un dispositif d'appui standard, **caractérisé en ce que** l'état de fonctionnement souhaité déterminé est présélectionné par l'intermédiaire d'une unité de commande et de manoeuvre de grue, les contraintes du dispositif d'appui standard et du dispositif d'appui supplémentaire sont déterminées par des capteurs correspondants et l'action du dispositif d'appui supplémentaire est régulée et surveillée par une unité de régulation, les conditions de fonctionnement de l'engin de travail sont à nouveau déterminées, et en particulier élargies, avec prise en compte de l'action du dispositif d'appui supplémentaire régulée et l'action du dispositif d'appui supplémentaire ou du dispositif d'appui standard est limitée selon le besoin.

8. Procédé selon la revendication 7, **caractérisé en ce que** les conditions de fonctionnement nouvellement déterminées sont présentées à l'opérateur.
